# EUROPÄISCHE PATENTSCHRIFT

(11) **EP 3 383 779 B1**
(45) Veröffentlichungstag und Bekanntmachung des Hinweises auf die Patenterteilung: **26.07.2023**
(21) Anmeldenummer: 16801808.3
(22) Anmeldetag: 29.11.2016
(51) Int. Cl.: B65H 35/02, B26D 7/26

(54) **WINKELVERSTELLBARER RASIERKLINGENHALTER FÜR EINE SCHNEID- UND WICKELMASCHINE**
ADJUSTABLE-ANGLE RAZOR BLADE HOLDER FOR A CUTTING AND WINDING MACHINE
SUPPORT DE LAME DE RASOIR À RÉGLAGE D'ANGLE POUR MACHINE DE COUPE ET D'ENROULEMENT

(30) Priorität: 30.11.2015 DE 102015223628
(43) Veröffentlichungstag der Anmeldung: 10.10.2018
(73) Patentinhaber: Kampf Schneid- und Wickeltechnik GmbH & Co. KG, 51674 Wiehl (DE)
(72) Erfinder: VEDDER, Ulrich, 51766 Engelskirchen (DE)
(74) Vertreter: Meissner Bolte Partnerschaft mbB
(86) Internationale Anmeldenummer: PCT/EP2016/079110
(87) Internationale Veröffentlichungsnummer: WO 2017/093240

(56) Entgegenhaltungen:
- WO-A1-99/47317
- DE-A1- 3 418 741
- DE-A1- 4 037 110
- GB-A- 800 522

## Beschreibung

Die Erfindung betrifft einen Schneidmesserhalter, insbesondere einen Rasierklingenhalter, zur Anwendung bei Schneid- und Wickelmaschinen, gemäß den Merkmalen des Oberbegriffes des Patentanspruches 1 sowie eine mit einem solchen Schneidmesserhalter ausgerüsteten Schneid- und Wickelmaschine.

Es ist zum Beispiel aus der WO 99/47317 bekannt, bahnförmiges Material mit einer bestimmten Breite in Längsrichtung zu schneiden, um aus einer Gesamtbahn mehrere Einzelbahnen zu erzeugen. Hierzu ist es bekannt, mit einem Schneidmesser, z. B. einem Kreismesser oder einer Rasierklinge, das bahnförmige Material zu schneiden, wobei das bahnförmige Material auf einer Nutenwelle geführt wird und das Schneidmesser in die jeweilige Nut eintaucht und dabei das Material schneidet. Bei der WO 99/47317 arbeitet das Kreismesser mit einem Untermesser zusammen.

Abhängig von der Dicke und den Materialeigenschaften des bahnförmigen Materials, aber auch abhängig von dem Verschleißzustand des Schneidmessers, ist es erforderlich, das Schneidmesser immer in eine bestimmte Position in Bezug auf den Schneidbereich des bahnförmigen Materials zu bringen, um ein optimales Schneidergebnis zu erzielen. In diesem Zusammenhang werden Schneidmesserhalter eingesetzt, die es zum einen erlauben, das Schneidmesser auszutauschen, wenn es verschlissen ist. Zum anderen ist es erforderlich, mit den bekannten Schneidmessern eine rotatorische und axiale Einstellung vornehmen zu müssen, um das Schneidmesser in die gewünschte Schneidposition zu bringen. Dies ist oftmals sehr zeitaufwendig und unterbricht den eigentlichen Schneidprozess.

Die Erfindung betrifft einen verbesserten Schneidmesserhalter, bei dem eine Basis ortsfest an der Maschine angeordnet ist, während das Schneidmesser in einem Halter eingesetzt ist, wobei der Halter schwenkbeweglich an der Basis angeordnet ist und der Drehpunkt des Halters in Bezug auf die Basis die Spitze des Schneidmessers im Schneidbereich ist.

Durch diese Anordnung und die Schwenkbewegung des Trägers um die Spitze des Schneidmessers herum kann das Schneidmesser in einem Vorgang in vorteilhafter Weise so eingestellt werden, dass gleichzeitig die gewünschte Eintauchtiefe des Schneidmessers in die Nut im Schneidbereich und gleichzeitig auch der erforderliche Anstellwinkel des Schneidmessers auf den Schneidbereich realisiert wird. Mit einem einzigen Einstellvorgang wird somit das Schneidmesser in seine gewünschte Schneidposition gebracht, ohne das mehrere Einstellvorgänge (rotatorisch und linear) und entsprechende Mittel zur Durchführung dieser Einstellungen erforderlich sind.

Ein Ausführungsbeispiel eines Schneidmesserhalters, im folgenden Rasierklingenhalter genannt, wird im Folgenden beschrieben und anhand der Figuren näher erläutert.

Die Figuren 1 bis 4 zeigen einen Rasierklingenhalter 1, der eine Basis 2 aufweist, die auf geeignete Art und Weise an der Schneidmaschine (gegebenenfalls auch Schneid- und Wickelmaschine) angeordnet ist. Schwenkbeweglich an der Basis 2 ist ein Träger 3 vorgesehen, der einen Aufnahmebereich 4 aufweist, in den ein Schneidmesser, vorzugsweise eine Rasierklinge, eingesetzt wird. Mittels eines Hebels 5 kann der Träger 3 relativ zu der Basis 2 schwenkbewegt werden und auch festgelegt werden. Mit 6 ist optional ein Magnet bezeichnet, der gewährleistet, dass das Schneidmesser, insbesondere die Rasierklinge 7, in der Aufnahme (dem Aufnahmebereich 4) vorfixiert wird, wenn es/sie dort eingelegt wird. Alternativ oder ergänzend dazu ist der Schneidmesserhalter, insbesondere das den Aufnahmebereich 4 bildende Material, magnetisch ausgebildet, wodurch das Schneidmesser, insbesondere die Rasierklinge 7, in dem Aufnahmebereich 4 vorfixierbar ist, wenn es/sie dort eingelegt wird. Durch diese Maßnahmen wird das Einsetzen neuer Schneidmesser und die Entnahme verschlissener Schneidmesser deutlich verbessert und ein Verlust.

Weiterhin ist ein Hebel 55 an dem Träger 3 vorhanden, mit dem die Rasierklinge 7 (allgemein das Schneidmesser) durch Drücken in ihrer Lage fixiert wird. Der Hebel 55 ist als eine Art Kipphebel ausgebildet und kippbar in Bezug auf die Oberfläche des Trägers 3 angeordnet.

Figur 2 zeigt den Rasierklingenhalter 1, bei dem eine Rasierklinge 7 (allgemein ein Schneidmesser) in die Aufnahme 4 eingesetzt worden ist. Bis zu diesem Zeitpunkt hat der Hebel 55 noch keine Funktion, da die Rasierklinge 7 zunächst von dem Magneten 6 vorläufig gehalten wird.

Figur 3 zeigt den Rasierklingenhalter 1, bei dem die Rasierklinge 7 in der Aufnahme 4 des Trägers 3 in ihre Arbeitsposition gebracht worden ist. Dies erfolgte dadurch, dass der Hebel 55 betätigt wurde, so dass ein Schlitz innerhalb der Aufnahme 4 frei wurde, um die Rasierklinge 7 weiter in ihre Arbeitsposition zu schieben. Nachdem der Hebel 55 losgelassen wurde, fixiert er diese durch eine Andruckkraft in der Aufnahme 4 in ihrer Aufnahmeposition. Dies gilt selbstverständlich auch für andere Schneidmesser als Rasierklingen. Auch ist eine andere Fixierung des Schneidmessers, insbesondere der Rasierklinge 7, in der Aufnahme 4 des Trägers denkbar (anstelle der Verwendung des Hebels 55), zum Beispiel durch eine Verschraubung.

Wenn der Rasierklingenhalter 1 über seine Basis 2 an der Maschine montiert ist und die Rasierklinge 7 die in Figur 3 gezeigte Position eingenommen hat, ist die Rasierklinge 7 in Bezug auf das Material, was zu schneiden ist, hinsichtlich Eintauchtiefe in die nicht dargestellte Nutenwelle und Anstellwinkel optimal ausgerichtet. Eine Nachführung erfolgt in vorteilhafter Weise durch ein Verschwenken des Trägers 3 in Bezug auf die Basis 2 durch lösen des Hebels 5 um den Drehpunkt 8 (Spitze der Rasierklinge 7 im Arbeitsbereich = Schneidbereich), so dass dadurch immer durch diesen Einstellvorgang oder auch gegebenenfalls durch ein Nachführen gleichzeitig die optimale Eintauchtiefe der Rasierklinge 7 in die Nutenwelle und der Anstellwinkel der Rasierklinge 7 in Bezug auf die Oberfläche des Materials im Schneidbereich (= Arbeitsbereich) eingestellt wird.

Figur 4 zeigt den Rasierklingenhalter 1 noch einmal in verschiedenen Ansichten.

Die Verwendung einer Rasierklinge als Schneidmesser ist besonders vorteilhaft, da es sich hierbei um ein kostengünstiges Standardbauteil handelt. Andere Bauarten können daneben selbstverständlich aber auch zur Anwendung kommen.

Der vorstehend beschriebene und in dem Ausführungsbeispiel gezeigte Schneidmesserhalter, aber auch ein vergleichbarer Halter findet Anwendung bei einer Schneid- und Wickelmaschine.

Es ist außerdem vorgesehen, eine Schneid- und Wickelmaschine mit einem Schneidmesserhalter wie vorstehend beschrieben und in dem Ausführungsbeispiel gezeigt, aber auch mit einem vergleichbaren Halter auszustatten.

### Bezugszeichenliste

- 1.: Rasierklingenhalter
- 2.: Basis
- 3.: Träger
- 4.: Aufnahme
- 5.: Hebel
- 55.: Hebel
- 6.: Magnet
- 7.: Rasierklinge
- 8.: Drehpunkt

## Patentansprüche

1. Schneidmesserhalter mit einem Schneidmesser mit einer Basis (2), die ortsfest an einer Maschine angeordnet ist, während das Schneidmesser in einem Halter eingesetzt ist, **dadurch gekennzeichnet, dass** der Halter schwenkbeweglich an der Basis (2) angeordnet ist und der Drehpunkt (8) des Halters in Bezug auf die Basis (2) die Spitze des eingesetzten Schneidmessers im Schneidbereich ist.

2. Schneidmesserhalter nach Anspruch 1, **dadurch gekennzeichnet, dass** schwenkbeweglich an der Basis (2) ein Träger (3) vorgesehen ist, der einen Aufnahmebereich (4) aufweist, in den ein Schneidmesser eingesetzt wird.

3. Schneidmesserhalter nach Anspruch 2, **dadurch gekennzeichnet, dass** der Schneidmesserhalter einen Hebel (5) aufweist, wobei der Träger (3) relativ zu der Basis (2) mittels des Hebels (5) schwenkbewegbar und auch festlegbar ist.

4. Schneidmesserhalter nach Anspruch 1, 2 oder 3, **dadurch gekennzeichnet, dass** der Schneidmesserhalter einen Magnet (6) aufweist, der das Schneidmesser in dem Aufnahmebereich (4) vorfixiert, wenn es dort eingelegt wird.

5. Schneidmesserhalter nach Anspruch 1, 2 oder 3, **dadurch gekennzeichnet, dass** der Schneidmesserhalter magnetisch ausgebildet ist, wodurch das Schneidmesser in dem Aufnahmebereich (4) vorfixierbar ist, wenn es dort eingelegt wird.

6. Schneidmesserhalter nach einem der vorhergehenden Ansprüche, **dadurch gekennzeichnet, dass** ein Hebel (55) an dem Träger (3) vorhanden ist, mit dem das Schneidmesser durch Drücken in seiner Lage fixiert wird.

7. Schneidmesserhalter nach einem der vorhergehenden Ansprüche, **dadurch gekennzeichnet, dass** der Schneidmesserhalter als ein Rasierklingenhalter (1) und das Schneidmesser als eine Rasierklinge (7) ausgebildet ist.

8. Anwendung des Schneidmesserhalters nach einem der vorhergehenden Ansprüche bei einer Schneid- und Wickelmaschine.

9. Schneid- und Wickelmaschine mit einem Schneidmesserhalter nach einem der vorhergehenden Ansprüche.

## Claims

1. Cutting-blade holder having a cutting blade with a base (2) which is arranged in a fixed location to a machine, while the cutting blade is inserted into a holder, **characterized in that** the holder is arranged on the base (2) such that it can be pivoted and the point of rotation (8) of the holder in relation to the base (2) is the tip of the cutting blade inserted in the cutting area.

2. Cutting-blade holder according to Claim 1, **characterized in that** a carrier (3) which has a receiving area (4) into which a cutting blade is inserted is arranged on the base (2) such that it can be pivoted.

3. Cutting-blade holder according to Claim 2, **characterized in that** the cutting-blade holder has a lever (5), wherein the carrier (3) can be pivoted and also fixed relative to the base (2) by means of the lever (5) .

4. Cutting-blade holder according to Claim 1, 2 or 3, **characterized in that** the cutting-blade holder has a magnet (6) which pre-fixes the cutting blade in the receiving area (4) when it is inserted there.

5. Cutting-blade holder according to Claim 1, 2 or 3, **characterized in that** the cutting-blade holder is magnetic, as a result of which the cutting blade can be pre-fixed in the receiving area (4) when it is inserted there.

6. Cutting-blade holder according to one of the preceding claims, **characterized in that** there is a lever (55) on the carrier (3), with which the cutting blade is fixed in its position by pressing.

7. Cutting-blade holder according to one of the preceding claims, **characterized in that** the cutting-blade holder is formed as a razor-blade holder (1) and the cutting blade is formed as a razor blade (7).

8. Use of the cutting-blade holder according to one of the preceding claims in a cutting and winding machine.

9. Cutting and winding machine having a cutting-blade holder according to one of the preceding claims.

## Revendications

1. Support de lame de coupe avec une lame de coupe avec une base (2) qui est agencée de manière fixe sur une machine tandis que la lame de coupe est insérée dans un support, **caractérisé en ce que** le support est agencé de manière mobile en pivotement sur la base (2) et le point de rotation (8) du support par rapport à la base (2) est la pointe de la lame de coupe insérée dans la zone de coupe.

2. Support de lame de coupe selon la revendication 1, **caractérisé en ce qu'un** soutien (3) est prévu de manière mobile en pivotement sur la base (2), lequel présente une zone de réception (4) dans laquelle une lame de coupe est insérée.

3. Support de lame de coupe selon la revendication 2, **caractérisé en ce que** le support de lame de coupe présente un levier (5), le soutien (3) étant mobile en pivotement par rapport à la base (2) au moyen du levier (5) et pouvant également être fixé.

4. Support de lame de coupe selon la revendication 1, 2 ou 3, **caractérisé en ce que** le support de lame de coupe présente un aimant (6) qui préfixe la lame de coupe dans la zone de réception (4) lorsqu'elle y est insérée.

5. Support de lame de coupe selon la revendication 1, 2 ou 3, **caractérisé en ce que** le support de lame de coupe est réalisé sous forme magnétique, moyennant quoi la lame de coupe peut être préfixée dans la zone de réception (4) lorsqu'elle y est insérée.

6. Support de lame de coupe selon l'une quelconque des revendications précédentes, **caractérisé en ce qu'**un levier (55) est présent sur le soutien (3), avec lequel la lame de coupe est fixée dans sa position par pression.

7. Support de lame de coupe selon l'une quelconque des revendications précédentes, **caractérisé en ce que** le support de lame de coupe est configuré sous la forme d'un support de lame de rasoir (1) et la lame de coupe est configurée sous la forme d'une lame de rasoir (7).

8. Utilisation du support de lame de coupe selon l'une quelconque des revendications précédentes dans une machine de coupe et d'enroulement.

9. Machine de coupe et d'enroulement avec un support de lame de coupe selon l'une quelconque des revendications précédentes.
